# FASCICULE DE BREVET EUROPEEN

(11) **EP 1 243 795 B1**
(45) Date de publication et mention de la délivrance du brevet: **19.05.2004**
(21) Numéro de dépôt: 02356050.1
(22) Date de dépôt: 13.03.2002
(51) Int. Cl.: F04C 23/00, F04C 18/12, F04B 23/08, F04B 45/04

(54) **Pompe à vide à deux étages**
Zweistufige Vakuumpumpe
A two-stage vacuum pump

(30) Priorité: 19.03.2001 FR 0103678
(43) Date de publication de la demande: 25.09.2002
(73) Titulaire: ALCATEL, 75008 Paris (FR)
(72) Inventeur: Puech, Michel, 74370 Metz Tessy (FR)
(74) Mandataire: Poncet, Jean-François

(56) Documents cités:
- EP-A- 0 931 939
- DE-A- 3 710 782
- DE-C- 4 443 387
- US-A- 4 504 201
- US-A- 5 584 669
- US-A- 5 709 537
- US-A- 5 947 694

## Description

La présente invention concerne les systèmes de pompage à vide à pompe primaire sèche de type Roots multi-étagée ou de type multi-lobe "claw", dans lesquels l'entrée de la pompe primaire reçoit les gaz à pomper et la sortie de la pompe primaire refoule les gaz pompés vers l'atmosphère ou vers un système de recyclage des gaz pompés.

Dans diverses industries telles que l'industrie du semi-conducteur, on utilise des procédés de fabrication en atmosphère contrôlée à basse pression, dans une enceinte à vide raccordée à un système de pompage à vide.

Pour réaliser et maintenir le vide dans l'enceinte à vide, le système de pompage à vide doit, dans un premier temps, pomper un flux de gaz relativement important afin de créer le vide ; dans un second temps, le système de pompage à vide extrait de l'enceinte à vide les gaz résiduels ou les gaz de traitement introduits volontairement dans l'enceinte à vide lors des diverses étapes des procédés de fabrication en atmosphère contrôlée. Les flux de gaz à pomper par le système de pompage à vide sont alors plus faibles.

Un souci permanent, notamment dans l'industrie du semi-conducteur, est de maintenir une grande pureté des gaz contenus dans l'enceinte à vide. A cet effet, il convient d'éviter la pollution rétrograde provenant du système de pompage à vide. Cela interdit, notamment, l'utilisation de systèmes de pompage à vide comprenant des pompes à anneau liquide. Dans les techniques modernes, les systèmes de pompage à vide sont à base de pompes sèches de type Roots ou claw.

D'autre part, les gaz de traitement introduits volontairement dans l'enceinte à vide sont fréquemment des gaz onéreux, et on trouve avantage à recycler ces gaz en sortie du système de pompage à vide, par un système de recyclage des gaz pompés, pour les réintroduire ensuite de façon contrôlée dans l'enceinte à vide. Il est alors nécessaire de ne pas contaminer ces gaz lors de leur traversée du système de pompage à vide, et c'est une seconde raison pour laquelle on est amené à utiliser des pompes primaires sèches de type Roots ou claw, plutôt que des pompes primaires traditionnelles à joint d'huile.

Ainsi, dans les systèmes connus de pompage à vide à pompe primaire sèche de type Roots ou claw, l'entrée de la pompe primaire reçoit les gaz à pomper, soit directement de l'enceinte à vide, soit indirectement par une pompe secondaire qui peut être une pompe turbomoléculaire. La pompe primaire refoule les gaz pompés directement vers l'atmosphère ou directement vers un système de recyclage des gaz pompés.

Diverses industries sont amenées à pomper et à recycler des gaz purs à faible conductivité thermique tels que l'argon ou le xénon. C'est notamment le cas dans l'industrie du semi-conducteur où ces gaz sont utilisés dans des sources de lumière émettant dans l'ultraviolet profond pour réaliser des équipements de photolitographie destinés à la fabrication des circuits électroniques de nouvelle génération.

Dans ce type d'application, ces gaz très purs sont utilisés à basse pression dans l'enceinte à vide, et sont évacués par un système de pompage à pompe primaire sèche multi-étagée de type Roots ou de type multi-lobe claw. Ainsi, le document US 4 504 201 A décrit une pompe multi-étagée de type Roots et deux étages de type claw. Le dernier étage refoule à l'atmosphère.

Dans une pompe multi-étagée, le gaz à évacuer est aspiré par le premier étage de la pompe puis comprimé dans les étages suivants jusqu'à atteindre une pression légèrement supérieure à la pression atmosphérique à la sortie du dernier étage et être ainsi rejeté à l'atmosphère ou refoulé vers un système de recyclage des gaz pompés.

On a précédemment constaté que les systèmes de pompage à vide connus à pompe sèche multi-étagée de type Roots ou multi-lobe claw présentent un grave inconvénient dans le cas où des gaz purs à faible conductivité thermique tels que l'argon ou le xénon sont introduits dans l'enceinte à vide au cours des étapes de procédé. En effet, la présence dans les gaz pompés d'une forte teneur de gaz pur à faible conductivité thermique tel que l'argon ou le xénon entraîne un blocage et une destruction très rapides de la pompe primaire sèche.

Le blocage et la destruction rapides de la pompe sont dus à un blocage du dernier étage de la pompe, étage qui refoule les gaz à une pression voisine de la pression atmosphérique.

L'explication réside dans l'analyse suivante : dans une pompe sèche multi-étagée, quelle que soit sa technologie, le gaz subit plusieurs compressions successives dans les divers étages de la pompe depuis la pression d'aspiration à l'entrée du premier étage jusqu'à la pression atmosphérique en sortie du dernier étage. A chaque étape de compression le gaz s'échauffe et échauffe les parties de pompe voisines. Cependant, cette compression n'est pas régulière, et c'est dans le dernier étage que se produit la plus forte compression. Généralement, on atteint dans le dernier étage une compression supérieure à 5.10⁴ Pa. C'est donc dans le dernier étage que le gaz s'échauffe le plus et que doit donc être dissipée la plus grande part de l'énergie sous forme de calories.

Or, la structure des pompes primaires sèches comprend un stator dans lequel tournent deux rotors couplés mécaniquement et décalés latéralement l'un par rapport à l'autre. Les rotors sont tenus par des paliers, et sont séparés du stator par la lame de gaz contenue dans les jeux mécaniques entre le rotor et le stator ou corps de pompe. La dissipation des calories dans un étage de la pompe s'effectue, pour une très faible part, par conduction au travers de l'axe du rotor en direction du corps de pompe, et pour une part prépondérante par conduction au travers de la lame de gaz présente entre le rotor et le stator.

Dans le cas du pompage de gaz à faible conductivité thermique, le gaz s'oppose au transfert thermique entre le rotor et le stator. Il en résulte, dans le dernier étage de la pompe primaire multi-étagée, une élévation de la température du rotor très importante et rapide, qui a pour conséquence une dilatation du rotor telle que ce dernier entre en contact avec le stator, entraînant le blocage et la destruction de la pompe primaire.

Pour éviter un tel phénomène, on a déjà proposé une solution consistant à injecter dans les étages intermédiaires de la pompe un gaz à forte conductivité thermique comme l'azote ou l'hélium. Cependant, ces gaz additifs se retrouvent alors mélangés au gaz pur, et empêchent un recyclage simple.

Une autre solution connue consiste à augmenter volontairement les jeux fonctionnels du dernier étage pour abaisser son taux de compression et ainsi diminuer les calories à évacuer. Mais la pompe n'est alors plus capable d'atteindre les performances requises, et il faut alors répartir la perte de taux de compression sur un grand nombre d'étages supplémentaires, ce qui conduit à concevoir une pompe complexe et encombrante.

On connaît par ailleurs du document DE 37 10 782 A une pompe à vide à deux étages pour pomper un mélange de gaz et de vapeur. Le premier étage est de type pompe à glissement. Le second étage est une pompe à membrane. On pilote les deux étages de pompe de manière à garder la pression intermédiaire entre les étages au-dessous de la pression du point de rosée de la vapeur. Le but est de réduire la pression de vide réalisée.

Le problème proposé par la présente invention est de concevoir une nouvelle structure de système de pompage à vide permettant d'éviter la destruction de la pompe primaire sèche dans le cas de pompage de gaz à faible conductivité thermique, en utilisant des pompes primaires sèches multi-étagées connues sans les modifier, en conservant également la même technique de recyclage éventuel, évitant ainsi de développer une nouvelle pompe.

Pour atteindre ces objets ainsi que d'autres, un système de pompage à vide selon l'invention comprend une pompe primaire sèche multi-étagée de type Roots ou claw, l'entrée de la pompe primaire recevant les gaz à pomper et la sortie de la pompe primaire refoulant les gaz pompés vers l'atmosphère ou vers un système de recyclage des gaz pompés. Selon l'invention, le système de pompage à vide comprend une pompe additionnelle dont l'entrée est raccordée à la sortie de la pompe primaire et dont la sortie refoule vers l'atmosphère ou vers le système de recyclage des gaz pompés. Une canalisation de prévidage est raccordée en parallèle sur la pompe additionnelle, et comporte un clapet anti-retour laissant passer les gaz provenant de la pompe primaire. La pompe additionnelle est une pompe sèche de technologie autre que Roots ou claw et adaptée pour supporter sans dommage l'élévation de température due à la compression finale des gaz pompés.

Selon un premier mode de réalisation, la pompe additionnelle est une pompe à membranes.

Selon un autre mode de réalisation, la pompe additionnelle est une pompe à pistons.

La pompe additionnelle doit être dimensionnée de façon à être capable de pomper tout le flux de gaz traversant le système de pompage à vide pendant les étapes de pompage d'un vide à basse pression, par exemple pour pomper le flux de gaz de procédé pendant les étapes de procédé de fabrication à basse pression dans une enceinte à vide.

De préférence, la pompe additionnelle peut être dimensionnée de façon à être juste capable de pomper ledit flux de gaz pendant les étapes de pompage d'un vide à basse pression. On peut ainsi utiliser une pompe additionnelle petite, peu onéreuse et néanmoins suffisante pour supprimer le problème de destruction de la pompe primaire sèche.

La canalisation de prévidage doit être dimensionnée de façon à laisser passer le flux gazeux important au cours des étapes de prévidage d'une enceinte à vide.

Le système de pompage à vide selon l'invention peut être raccordé à une enceinte à vide contenant ou dans laquelle sont injectés des gaz à faible conductivité thermique.

Les gaz à faible conductivité thermique peuvent comprendre l'argon ou le xénon.

Avantageusement, les gaz pompés sont refoulés en sortie du système de pompage à vide dans un système de recyclage des gaz pompés. Le système de recyclage des gaz pompés extrait et recycle lesdits gaz à faible conductivité thermique, pour les réinjecter de façon contrôlée dans l'enceinte à vide.

D'autres objets, caractéristiques et avantages de la présente invention ressortiront de la description suivante de modes de réalisation particuliers, faite en relation avec les figures jointes, parmi lesquelles:
- la figure 1 est une vue générale schématique d'un système de pompage à vide selon un mode de réalisation de l'invention, connecté à une enceinte à vide ;
- la figure 2 est une vue de côté en coupe longitudinale illustrant une structure possible de pompe Roots multi-étagée ; et
- la figure 3 est une vue de côté en coupe longitudinale d'une structure possible de pompe à membranes.

Dans le mode de réalisation illustré schématiquement sur la figure 1, un système de pompage à vide selon l'invention comprend une pompe primaire 1 sèche multi-étagée de type Roots ou claw, dont l'entrée 2 reçoit les gaz à pomper provenant d'une enceinte à vide 3, et dont la sortie 4 refoule les gaz pompés vers un étage de sortie 5 comprenant une pompe additionnelle 6 et une canalisation de prévidage 7.

La pompe additionnelle 6 comporte une entrée 8 raccordée à la sortie 4 de la pompe primaire 1, et comporte une sortie 9 qui refoule vers l'atmosphère extérieure ou vers un système de recyclage des gaz pompés 10.

La canalisation de prévidage 7 est raccordée en parallèle sur la pompe additionnelle 6, c'est-à-dire que son entrée est raccordée à l'entrée 8 de la pompe additionnelle 6 et à la sortie 4 de la pompe primaire 1, et sa sortie est raccordée à la sortie 9 de la pompe additionnelle 6 et à l'atmosphère ou au système de recyclage des gaz pompés 10. La canalisation de prévidage 7 comporte un clapet anti-retour 11, qui laisse passer les gaz de l'entrée vers la sortie tout en interdisant leur circulation de la sortie vers l'entrée. Ainsi, le clapet anti-retour 11 laisse passer les gaz provenant de la sortie 4 de la pompe primaire 1.

La pompe additionnelle 6 est une pompe sèche de technologie différente des technologies Roots ou claw utilisées pour la pompe primaire 1, et est adaptée pour supporter sans dommage l'élévation de température due à la compression finale des gaz pompés avant leur refoulement vers l'atmosphère ou vers le système de recyclage des gaz pompés 10.

Un premier exemple d'une pompe additionnelle pouvant convenir est une pompe à membranes, telle qu'illustrée schématiquement sur la figure 3. On comprend qu'une telle pompe à membranes est une pompe sèche, c'est-à-dire dans laquelle le joint d'étanchéité de la pompe n'est pas réalisé par un volume liquide. On comprend également que la structure de pompe à membranes ne comporte pas un rotor isolé du stator par la lame de gaz pompés.

Un second exemple de pompe additionnelle pouvant convenir est une pompe à pistons, qui est une structure bien connue dans l'état de la technique. Dans une telle pompe à pistons, il n'y a pas, non plus, de rotor isolé du stator par une lame de gaz pompés.

Il en résulte que, dans l'une et l'autre des technologies de pompe à pistons ou pompe à membranes, toutes les pièces de la pompe peuvent être refroidies par conduction depuis le corps extérieur de la pompe qui est refroidi lui-même par un circuit de refroidissement forcé, de sorte qu'une telle pompe additionnelle est capable d'évacuer la grande quantité de chaleur résultant de la compression finale des gaz pompés.

La pompe additionnelle 6 doit être dimensionnée de façon à être capable de pomper tout le flux de gaz de procédé traversant le système de pompage à vide pendant les étapes de pompage d'un vide à basse pression. Pendant ces étapes où le gaz pompé est à basse pression, le flux gazeux est relativement faible. Il suffit donc que la pompe additionnelle soit dimensionnée de façon à être juste capable de pomper ledit flux de gaz, de façon que l'entrée 8 de la pompe additionnelle 6 se trouve à une pression nettement inférieure à la pression atmosphérique, et la pompe primaire 1 doit ainsi réaliser un taux de compression réduit qui réduit en conséquence l'échauffement des gaz qui la traversent et l'échauffement qui en résulte sur ses parties constitutives. Pour assurer une réduction satisfaisante de la pression gazeuse à l'entrée 8 de la pompe additionnelle 6, il suffit que la pompe additionnelle 6 soit capable de pomper tout le flux gazeux du régime de fonctionnement normal, le clapet anti-retour 11 assurant le maintien de la différence de pression entre l'entrée 8 et la sortie 9 de la pompe additionnelle 6.

La canalisation de prévidage 7 est nécessaire pour laisser passer le flux gazeux à débit supérieur que la pompe primaire 1 doit évacuer en début de vidage d'une enceinte à vide 3. Dans ce cas, les gaz pompés ne comportent généralement pas de gaz à faible conductivité thermique, et la compression que doit réaliser le dernier étage de la pompe primaire 1 est inférieure à celle que le système de pompage à vide doit réaliser en régime de fonctionnement normal, c'est-à-dire lorsque la pression dans l'enceinte à vide 3 est très basse. La pompe primaire 1 est ainsi capable d'assurer à elle seule l'étape de prévidage de l'enceinte à vide 3, à travers la canalisation de prévidage 7, et la pompe additionnelle 6 n'a pas d'effet sensible sur le fonctionnement du système. La canalisation de prévidage 7 doit être dimensionnée de façon à laisser passer le flux gazeux important au cours des étapes de prévidage de l'enceinte à vide 3.

Dans le mode de réalisation illustré sur la figure 1, le système de recyclage des gaz pompés 10 génère un flux de gaz recyclé. Le flux de gaz recyclé est envoyé par une canalisation de recyclage 110 vers une source de gaz 12 pilotée qui est elle-même raccordée à l'enceinte à vide 3 par une canalisation d'injection 13 pour injecter dans l'enceinte à vide 3 des quantités appropriées de gaz au cours d'étapes de fonctionnement programmées.

La pompe primaire 1 est par exemple une pompe sèche multi-étagée de type Roots, telle qu'illustrée de façon plus claire sur la figure 2. Dans une telle pompe Roots multi-étagée, le stator 14 définit une succession de chambres de compression, par exemple les chambres de compression 15, 16 et 17, dans lesquelles tournent des lobes de compression de type Roots portés par deux rotors parallèles tels que le rotor 20 mécaniquement couplés, avec des canalisations de passage de gaz pour laisser passer les gaz successivement entre les chambres de compression adjacentes.

Les rotors tels que le rotor 20 sont des pièces montées rotatives sur des paliers, et un jeu est nécessairement présent entre les lobes de compression et les parois du stator 14. Une lame gazeuse existe donc entre les lobes de compression des rotors et la masse du stator 14. Dans le cas du pompage de gaz à faible conduction thermique, la lame gazeuse isole efficacement les lobes de compression des rotors par rapport au stator, et s'oppose donc au passage d'énergie calorifique des rotors vers le stator 14. Il en résulte un échauffement des rotors tels que le rotor 20.

Cet échauffement est plus accentué dans le dernier étage 17 de la pompe primaire, étage où se produit la compression la plus importante des gaz.

Le système de pompage à vide tel qu'illustré sur la figure 1 selon l'invention permet d'abaisser la pression en sortie 4 de la pompe primaire 1, réduisant ainsi l'échauffement du dernier étage de la pompe primaire 1.

Cet effet est particulièrement avantageux lors du pompage de gaz à faible conduction thermique, et empêche la destruction rapide de la pompe primaire 1.

Le fonctionnement du système selon l'invention est le suivant : en début de pompage des gaz présents dans une enceinte à vide 3, la pompe primaire 1 aspire les gaz à son entrée 2 et les comprime pour les refouler à sa sortie 4 à pression voisine de la pression atmosphérique. Le flux gazeux est important, et les mélanges gazeux pompés contiennent généralement des gaz à bon coefficient de conduction thermique. La pompe primaire 1 de type Roots multi-étagée est ainsi capable d'assurer le pompage de ce flux gazeux, lors d'une étape de prévidage. Les gaz refoulés à sa sortie 4 traversent principalement la canalisation de prévidage 7 à travers le clapet anti-retour 11, pour s'échapper vers l'atmosphère. La pompe additionnelle 6 ne voit passer qu'une faible portion du flux gazeux refoulé, sa capacité de pompage étant réduite.

Lorsque la pression basse est établie dans l'enceinte à vide 3, on peut réaliser les étapes de procédé sous vide, par exemple pour la fabrication de semi-conducteurs. Au cours de ces étapes, c'est-à-dire au cours du fonctionnement normal, des gaz de procédé sont injectés dans l'enceinte à vide 3 par la source de gaz 12 à travers la canalisation d'injection 13. Ces gaz de procédé peuvent être des gaz isolants tels que l'argon ou le xénon, dans les étapes où ces gaz servent par exemple dans des sources de lumière émettant dans l'ultraviolet profond. Les flux gazeux pompés étant faibles, la pompe additionnelle 6 est capable d'assurer le pompage de tout le flux gazeux sortant de la pompe primaire 1 par la sortie 4, et aucun flux ne parcourt la canalisation de prévidage 7. Il en résulte que la pompe additionnelle 6 produit un abaissement de la pression à son entrée 8, c'est-à-dire à la sortie 4 de la pompe primaire 1. La pompe primaire 1 est ainsi capable de supporter la présence de gaz à faible conductivité thermique tels que l'argon ou le xénon dans le flux de gaz pompés, sans échauffement exagéré de ses éléments.

Généralement, les gaz pompés à faible conductivité thermique sont des gaz onéreux, qu'il est intéressant de recycler. C'est la raison pour laquelle, en sortie du système, les gaz sont refoulés dans le système de recyclage des gaz pompés 10, qui lui-même renvoie les gaz recyclés par la canalisation de recyclage 110 vers la source de gaz 12, pour une réinjection ultérieure dans l'enceinte à vide 3.

La présente invention n'est pas limitée aux modes de réalisation qui ont été explicitement décrits, mais elle en inclut les diverses variantes et généralisations qui sont contenues dans les revendications annexées.

## Revendications

1. Système de pompage à vide à pompe primaire sèche multi-étagée (1) de type Roots ou claw, dans lequel l'entrée (2) de la pompe primaire (1) reçoit les gaz à pomper et la sortie (4) de la pompe primaire (1) refoule les gaz pompés vers l'atmosphère ou vers un système de recyclage des gaz pompés (10), **caractérisé en ce que** :
- l'entrée (2) de la pompe primaire (1) est raccordée à une enceinte à vide (3) contenant ou dans laquelle sont injectés des gaz à faible conductivité thermique,
- une pompe additionnelle (6) comprend une entrée (8) raccordée à la sortie (4) de la pompe primaire (1), et comprend une sortie (9) qui refoule vers l'atmosphère ou vers le système de recyclage des gaz pompés (10),
- une canalisation de prévidage (7) est raccordée en parallèle sur la pompe additionnelle (6), et comporte un clapet anti-retour (11) laissant passer les gaz provenant de la pompe primaire (1),
- la pompe additionnelle (6) est une pompe sèche de technologie autre que Roots ou claw et n'ayant pas un rotor isolé du stator par une lame de gaz pompés, pour supporter sans dommage l'élévation de température due à la compression finale des gaz pompés.

2. Système de pompage à vide selon la revendication 1, **caractérisé en ce que** la pompe additionnelle (6) est une pompe à membranes.

3. Système de pompage à vide selon la revendication 1, **caractérisé en ce que** la pompe additionnelle (6) est une pompe à pistons.

4. Système de pompage à vide selon l'une quelconque des revendications 1 à 3, **caractérisé en ce que** la pompe additionnelle est dimensionnée de façon à être capable de pomper tout le flux de gaz traversant le système de pompage à vide pendant les étapes de pompage d'un vide à basse pression.

5. Système de pompage à vide selon la revendication 4, **caractérisé en ce que** la pompe additionnelle (6) est dimensionnée de façon à être juste capable de pomper ledit flux de gaz pendant les étapes de pompage d'un vide à basse pression.

6. Système de pompage à vide selon l'une quelconque des revendications 1 à 5, **caractérisé en ce que** la canalisation de prévidage (7) est dimensionnée de façon à laisser passer le flux gazeux important au cours des étapes de prévidage d'une enceinte à vide (3).

7. Système de pompage à vide selon l'une quelconque des revendications 1 à 6, dans lequel les gaz à faible conductivité thermique comprennent l'argon ou le xénon.

8. Système de pompage à vide selon l'une quelconque des revendications 1 à 7, **caractérisé en ce que** les gaz pompés sont refoulés dans un système de recyclage des gaz pompés (10) qui extrait et recycle lesdits gaz à faible conductivité thermique.

## Claims

1. A vacuum pumping system including a Roots or claw multistage dry primary pump (1), in which the inlet (2) of the primary pump (1) receives gases to be pumped and the outlet (4) of the primary pump (1) discharges pumped gases to the atmosphere or to a pumped gas recycling system (10), **characterized in that**:
- the inlet (2) of the primary pump (1) is connected to a vacuum enclosure (3) containing, or into which are injected, low thermal conductivity gases,
- an additional pump (6) comprises an inlet (8) connected to the outlet (4) of the primary pump (1) and comprises an outlet (9) that discharges to the atmosphere or to the pumped gas recycling system (10),
- a preliminary evacuation pipe (7) is connected in parallel with the additional pump (6) and includes a check valve (11) adapted to pass gases coming from the primary pump (1),
- the additional pump (6) is a dry pump using a technology other than Roots or claw and not having a rotor isolated from the stator by a thin layer of pumped gases, to withstand without damage the temperature rise due to the final compression of the pumped gases.

2. A vacuum pumping system according to claim 1 **characterized in that** the additional pump (6) is a membrane pump.

3. A vacuum pumping system according to claim 1 **characterized in that** the additional pump (6) is a piston pump.

4. A vacuum pumping system according to any of claims 1 to 3 **characterized in that** the additional pump is rated to be capable of pumping all of the flow of gas passing through the vacuum pumping system when pumping a vacuum at low pressure.

5. A vacuum pumping system according to claim 4 **characterized in that** the additional pump (6) is rated to be just capable of pumping said flow of gas when pumping a vacuum at low pressure.

6. A vacuum pumping system according to any of claims 1 to 5 **characterized in that** the preliminary evacuation pipe (7) is rated to pass the high gas flow during preliminary evacuation of a vacuum enclosure (3).

7. A vacuum pumping system according to any of claims 1 to 6 in which the low thermal conductivity gases include argon or xenon.

8. A vacuum pumping system according to any of claims 1 to 7 **characterized in that** the pumped gases are discharged into a pumped gas recycling system (10) which extracts and recycles said low thermal conductivity gases.

## Patentansprüche

1. Vakuumpumpsystem mit einer mehrstufigen trockenlaufenden Primärpumpe (1) des Roots- oder Klauentyps, bei welcher der Einlass (2) der Primärpumpe (1) die zu pumpenden Gase ausnimmt und der Auslass (4) der Primärpumpe (1) die gepumpten Gase in die Atmosphäre oder zu einem Rückführungssystem für die gepumpten Gase (10) fördert, **dadurch gekennzeichnet, dass** :
- der Einlass (2) der Primärpumpe (1) mit einer Vakuumkammer (3) verbunden ist, die Gase mit geringer Wärmeleitfähigkeit enthält oder in die diese Gase eingeleitet werden,
- eine Zusatzpumpe (6) einen Einlass (8) aufweist, der mit dem Auslass (4) der Primärpumpe (1) verbunden ist, und einen Auslass (9), der in die Atmosphäre oder zu einem Rückführungssystem für die gepumpten Gase (10) fördert,
- eine Vorevakuierungsleitung (7) parallel an die Zusatzpumpe (6) angeschlossen ist, und ein Rückschlagventil (11) aufweist, das die von der Primärpumpe (1) kommenden Gase durchlässt,
- die Zusatzpumpe (6) eine trockenlaufende Pumpe einer anderen Technologie als der Roots- oder Klauentechnologie ist und keinen Rotor besitzt, der vom Stator durch eine dünne Schicht gepupter Gase getrennt wäre, damit sie ohne Schädigung der Temperaturerhöhung standhält, welche durch die Endverdichtung der gepumpten Gase entsteht.

2. Vakuumpumpsystem nach Anspruch 1, **dadurch gekennzeichnet, dass** die Zusatzpumpe (6) eine Membranpumpe ist.

3. Vakuumpumpsystem nach Anspruch 1, **dadurch gekennzeichnet, dass** die Zusatzpumpe (6) eine Kolbenpumpe ist.

4. Vakuumpumpsystem nach einem beliebigen der Ansprüche 1 bis 3, **dadurch gekennzeichnet, dass** die Zusatzpumpe so dimensioniert ist, dass sie in der Lage ist, den gesamten Gasstrom zu pumpen, der während der Pumpphasen eines Niederdruckvakuums das System durchläuft.

5. Vakuumpumpsystem nach Anspruch 4, **dadurch gekennzeichnet, dass** die Zusatzpumpe (6) so dimensioniert ist, dass sie gerade in der Lage ist, diesen Gasstrom während der Pumpphasen eines Niederdruckvakuums zu pumpen.

6. Vakuumpumpsystem nach einem beliebigen der Ansprüche 1 bis 5, **dadurch gekennzeichnet, dass** die Vorevakuierungsleitung (7) so dimensioniert ist, dass sie den starken Gasstrom während der Vorevakuierungsphasen einer Vakuumkammer (3) durchlässt.

7. Vakuumpumpsystem nach einem beliebigen der Ansprüche 1 bis 6, bei dem die Gase mit geringer Wärmeleitfähigkeit Argon oder Xenon aufweisen.

8. Vakuumpumpsystem nach einem beliebigen der Ansprüche 1 bis 7, **dadurch gekennzeichnet, dass** die gepumpten Gase in ein Rückführungssystem für gepumpte Gase (10) gefördert werden, das diese Gase mit geringer Wärmeleitfähigkeit extrahiert und in den Kreislauf zurückführt.
